# EUROPÄISCHE PATENTSCHRIFT

(11) **EP 3 306 240 B1**
(45) Veröffentlichungstag und Bekanntmachung des Hinweises auf die Patenterteilung: **02.02.2022**
(21) Anmeldenummer: 17195162.7
(22) Anmeldetag: 06.10.2017
(51) Int. Cl.: F25D 11/00, F25D 29/00

(54) **KÜHL- UND/ODER GEFRIERGERÄT**
REFRIGERATION AND/OR FREEZER DEVICE
APPAREIL DE RÉFRIGÉRATION ET/OU DE CONGÉLATION

(30) Priorität: 07.10.2016 DE 102016012064; 04.01.2017 DE 102017000058
(43) Veröffentlichungstag der Anmeldung: 11.04.2018
(73) Patentinhaber: Liebherr-Hausgeräte Ochsenhausen GmbH, 88416 Ochsenhausen (DE)
(72) Erfinder: Giesa, Andreas, 88400 Biberach (DE); Locher, Erwin, 88416 Ochsenhausen (DE)
(74) Vertreter: Herrmann, Uwe

(56) Entgegenhaltungen:
- EP-A2- 2 589 907
- DE-A1-102009 021 872
- DE-A1-102014 006 059
- DE-A1-102016 000 595

## Beschreibung

Die Erfindung betrifft ein Kühl- und/oder Gefriergerät nach Anspruch 1 mit wenigstens einem Kommunikationsmodul und wenigstens einem Hardware-Modul.

Aus dem Stand der Technik bekannte Kühl- und/oder Gefriergeräte weisen zusätzliche oder ergänzbare Hardware-Komponenten wie beispielsweise Kamera-Module oder Mikrofon-Module auf, die zum Beispiel im Inneren des Kühl- und/oder Gefriergerät angeordnet sein können.

Kamera-Module können dabei beispielsweise dazu genutzt werden, den Innenraum des Kühl- und/oder Gefriergeräts zu fotografieren bzw. zu filmen und dem Nutzer dadurch Information über den Inhalt des Kühl- und/oder Gefriergerät bereitstellen zu können, ohne dass das Kühl- und/oder Gefriergerät hierzu geöffnet werden muss und entsprechende Kälteverluste auftreten. Dazu können Bilder oder Filme des Innenraums des Kühl- und/oder Gefriergeräts auf dem Kommunikationsmodul oder einer davon unterschiedlichen Anzeige beispielsweise am Kühl- und/oder Gefriergerät angezeigt werden.

Die bekannten Hardware-Komponenten sind jedoch auf einer Stromversorgung durch das Leistungsteil des entsprechenden Kühl- und/oder Gefriergeräts angewiesen und übertragen ihre Daten üblicherweise kabelgebunden zu einem Kommunikationsmodul oder einer sonstigen Einrichtung des Kühl- und/oder Gefriergeräts. Für die Integration entsprechender Hardware-Komponenten müssen bauliche Veränderungen am Gehäuse oder an sonstigen Komponenten des Kühl- und/oder Gefriergeräts und/oder in der Kabelführung des Kühl- und/oder Gefriergeräts vorgenommen werden. Dies bringt einen nachteiligen Mehraufwand bei der Implementierung entsprechender Hardware-Module mit sich.

Es sind ferner Hardware-Module bekannt, die keine physische Verbindung zu einem am Kühl- und/oder Gefriergerät vorgesehenen Kommunikationsmodul aufweisen und stattdessen direkt, beispielsweise per Funkübertragung mit einem Endgerät wie beispielsweise einem Smartphone oder einem Tablet kommunizieren. Derartige Hardware-Module sind bekannterweise als Waagenmatten bzw. Wiegematten zur Messung des Gewichts der auf ihr platzierten Produkte bzw. Gegenstände im Kühlgerät ausgebildet.

Die DE 10 2016 000 595 A1 offenbart beispielweise ein Kältegerät mit verschiedenen Ablageböden und Fächern, sowie mit einem Hardware-Modul, das ein optisches, ein akustisches oder ein haptisches Modul sein kann, welches dazu dient, kühlgutbetreffende Daten zu erfassen und diese über ein Kommunikationsmodul an einem externen Server zu übertragen. Die Übertragung erfolgt beispielweise durch ein als Bluetooth ausgeführtes Kommunikationsmodul.

Die DE 10 2014 006 059 A1 zeigt ebenfalls ein Kühlschrankt mit einem Kameramodul, das Bilder von dem im Kühlschrank gelagerten Kühlgut aufnimmt und diese mittels eines Kommunikationsmoduls übermittelt

Die DE 10 2009 021 872 A1 zeigt ein Kältegerät mit einer Erfassungseinheit zur Erfassung einer Codierung, die sich auf einem Kühlgut befindet. Diese Codierung enthält einen Link zu einer Internet-Seite. Das Gerät umfasst ebenfalls eine Kommunikationsschnittstelle, die das Gerät mit dem Internet verbindet, wobei der Link zu der Internet-Seite über die Schnittstelle an einen Internet-Server übertragbar ist Die EP 2 589 907 A2 zeigt ein Kühlgerät, das eine Steuer- oder Regelungseinheit aufweist, wobei durch diese eine Komponente des Gerätes steuerbar bzw. regelbar ist. Ferner ist eine mit der Steuer- oder Regelungseinheit verbundene Kommunikationseinheit vorgesehen, die eine Empfangseinrichtung aufweist, mittels derer das von einer externen Sendeeinheit gesendete Signal empfangen wird, das eine Eigenschaft der zum Betrieb des Gerätes erforderlichen Energie betrifft oder mit dieser Eigenschaft korreliert ist.

Die vorliegende Erfindung ist im unabhängigen Anspruch 1 offenbart. Weitere Ausführungsbeispiele sind in den abhängigen Ansprüchen offenbart.

Mittels des Kommunikationsmoduls können insbesondere nach dessen erfolgreicher Inbetriebnahme oder Installation ergänzende Hardware-Module in das Kühl- und/oder Gefriergerät oder an dem Kühl- und/oder Gefriergerät integriert werden, die den technischen Funktionsumfang des Kühl- und/oder Gefriergeräts erweitern. Solche Hardware-Module können beispielsweise optische Komponenten, wie ein besonders bevorzugtes Kamera-Modul, Audio-Komponenten, wie ein besonders bevorzugtes Mikrofon-Modul oder Lautsprecher-Modul sein oder auch Sensor-Module zur Erfassung von Umgebungsparametern oder sonstigen Parametern des Kühl- und/oder Gefriergeräts.

Erfindungsgemäß handelt sich bei dem Sensormodul um einen biochemischen Sensor zu Messung von Mikroorganismen im Kühl- und/oder Gefriergerät.

Der Sensor ist dazu ausgebildet, eine erhöhte bakterielle Belastung und/oder einen erhöhten C02-Wert innerhalb des BioFreshFachs des Kühl- und/oder Gefriergeräts zu messen.

Es kann auch eine Mehrzahl weiterer unterschiedlichen und/oder gleichartigen Hardware-Module mittels des Kommunikationsmoduls mit dem Server verbunden werden. Die Hardware-Module müssen hierzu nicht am Kühl- und/oder Gefriergerät angeordnet sein, sondern können auch davon beabstandet beispielsweise in einer vom Kühl- und/oder Gefriergerät beabstandeten Vorratskammer angeordnet sein und damit physisch vom Kühl- und/oder Gefriergerät getrennt sein. Mit der Verbindung zwischen den Hardware-Modulen und dem Server muss keine physische sondern es kann alternativ oder zusätzlich beispielsweise eine Funkverbindung insbesondere zur Datenübertragung gemeint sein.

Die Verbindung der Hardware-Module mit dem Server ermöglicht einen Datentransfer zwischen den verbundenen Komponenten, welcher die Funktionalität der Hardware-Module und damit des Kühl- und/oder Gefriergeräts steigert. Es kann beispielsweise vorgesehen sein, dass die mittels der Hardware-Module erfassten Daten mit auf dem Server hinterlegten Daten abgeglichen werden und dem Nutzer auf Grundlage dieses Abgleichs Vorschläge über Produkte unterbreitet werden, die zu seinem Verbrauchsprofil passen.

Es ist auch denkbar, dass beispielsweise auf dem Server hinterlegte Warnungen zu bestimmten Produkten an den Nutzer übermittelt werden, wenn mittels eines Hardware-Moduls festgestellt wird, dass kontaminierte oder sonst gesundheitsgefährdende Produkte im Kühl- und/oder Gefriergerät gelagert sind.

Erfindungsgemäß wird eine individuell erweiterbare Vernetzungslösung bereitgestellt, bei der unterschiedliche Hardware-Module je nach Wunsch zusammengestellt bzw. kombiniert werden können. Hierzu ist es erfindungsgemäß nicht notwendig, technische oder konstruktive Eingriffe an einem bestehenden Kühl- und/oder gefriergerät vorzunehmen. Durch die Hardware-Module kann ein Nutzer digitale Angebote nutzen, die über das Kommunikationsmodul gesteuert und/oder von dem Server heruntergeladen werden können. Der modulare Aufbau erleichtert es hierbei, neue Funktionalitäten zu einem bestehenden Kühl- und/oder Gefriergerät hinzuzufügen, ohne hierzu konstruktive Änderungen durchführen zu müssen.

In einer bevorzugten Ausführung ist denkbar, dass das Kommunikationsmodul und/oder das wenigstens ein Hardware-Modul eine vom Kühl- und/oder Gefriergerät unabhängige Stromversorgung aufweist. Die entsprechenden Komponenten können somit autark sein und über eine eigene Stromversorgung verfügen. Sie sind daher nicht auf eine Stromversorgung durch das Kühl- und/oder Gefriergerät angewiesen und können damit flexibel eingesetzt werden.

In einer weiteren bevorzugten Ausführung ist denkbar, dass das wenigstens eine Hardware-Modul wenigstens eine Einrichtung zum Befestigen, insbesondere zum Anklippen, Verrasten oder Aufhängen an Komponenten und/oder zum Abstellen auf Komponenten des Kühl- und/oder Gefriergeräts umfasst. Mit dem Begriff der Komponenten kann vorliegend auch eine einzelne Komponente des Kühl- und/oder Gefriergeräts gemeint sein, wie beispielsweise ein Ablagefach, eine Glasablage, ein Auszug oder eine Wandung. Eine Montage der autarken Hardware-Komponenten im oder am Kühl- und/oder Gefriergerät oder auch in dessen Nähe kann somit beispielsweise an den Glasablagen und/oder Fächersystemen insbesondere an der Innenseite des Kühl- und/oder Gefriergeräts durch eine beispielsweise einfach lösbare Verbindung erfolgen.

Damit ist eine vorteilhaft freie bzw. flexible Positionierung der Hardware-Komponenten bzw. Hardware-Module durch einen Nutzer des Kühl- und/oder Gefriergeräts möglich. Es sind ferner vorteilhafterweise keine baulichen Anpassungen am Gehäuse des Kühl- und/oder Gefriergeräts oder an weiteren Komponenten des Kühl- und/oder Gefriergeräts nötig.

In einer weiteren bevorzugten Ausführung ist denkbar, dass das wenigstens eine Hardware-Modul über eine Funkverbindung, insbesondere über eine Bluetooth-Verbindung, mit dem Kommunikationsmodul kommuniziert. Die Kommunikation bzw. Datenübertragung der Bild- und Audiodateien der ergänzenden Hardware-Komponenten bzw. Hardware-Module mit dem Kommunikationsmodul kann dabei auch über einen anderen etablierten Funkstandard als Bluetooth erfolgen. Denkbar ist es, dass das wenigstens eine Hardware-Modul direkt mittels WLAN über das Internet kommuniziert. Das Hardware-Modul kann beispielsweise mittels WLAN mit einem Router verbunden sein, der seinerseits mit dem Internet kommuniziert.

Erfindungsgemäß ist es vorgesehen, dass von dem wenigstens einen Hardware-Modul erfasste Daten über das Kommunikationsmodul an den Server übertragbar sind. Damit werden die Daten, die durch die Hardware-Module erfasst werden, an das Kommunikationsmodul übertragen, welches die Daten zur weiteren Analyse und Auswertung an angebundene Cloud- oder Server-Dienste überträgt.

In einer weiteren bevorzugten Ausführung kann ferner vorgesehen sein, dass das Kommunikationsmodul und/oder das Hardware-Modul nachrüstbare Module sind. Hiermit kann gemeint sein, dass die Module nachträglich an einem bereits bestehenden Kühl- und/oder Gefriergerät vorgesehen werden können, ohne dass hierzu konstruktive Änderungen an dem Kühl- und/oder Gefriergerät oder sonstige umfangreiche Arbeiten durchgeführt werden müssen. Die nachrüstbaren Module können ferner eine vom Kühl- und/oder Gefriergerät gänzlich getrennte Energieversorgung aufweisen, was ein entsprechendes Nachrüsten weiter vereinfacht.

Das nachrüstbare Kommunikationsmodul kann im Bereich von bestehenden Kühl- und/oder Gefriergeräten bereitgestellt werden und mit entsprechenden, ebenfalls nachrüstbaren Hardware-Modulen verbunden werden. Somit ist es möglich, bereits bestehende Kühl- und/oder Gefriergeräte einfach mit zusätzlichen Hardware-Modulen erfindungsgemäß nach- bzw. aufzurüsten.

Das Kommunikationsmodul kann hierbei autark ausgeführt sein, so dass es unabhängig von dem Kühl- und/oder Gefriergerät betrieben werden kann und ohne entsprechenden Nachrüstaufwand installiert werden kann.

Weitere Einzelheiten und Vorteile der Erfindung sind anhand der in der einzelnen Figur 1 beispielhaft gezeigten Ausführung erläutert.

Die einzelne Figur zeigt dabei ein Kühl- und/oder Gefriergerät 1, an welchem ein Kommunikationsmodul 2 zur Verbindung von Hardware-Modulen 3 des Kühl- und/oder Gefriergeräts mit einem Server 4 eingerichtet ist. Das Kommunikationsmodul 2 kann beispielsweise über einen Steckschacht mit weiteren Komponenten des Kühl- und/oder Gefriergeräts 1 verbunden sein. Als Hardware-Module 3 kommen hierbei beispielsweise Kamera-Module, Mikrofon- und/oder Lautsprecher-Module oder sonstige Sensor-Module in Frage. Erfindungsgemäß handelt sich bei dem Hardware-Modul (3) um einen biochemischen Sensor, der dazu ausgelegt ist, eine erhöhte bakterielle Belastung und/oder einen erhöhten C02-Wert innerhalb des BioFreshFachs zu messen. Es können auch weitere Hardware-Module (3) angewendet werden.

Das Kommunikationsmodul 2 kann auch innerhalb eines Hardware-Moduls 3 integriert sein, wobei es denkbar ist, dass ein als Kamera-Modul ausgebildetes Hardware-Modul 3 ein entsprechendes Kommunikationsmodul 2 zur erfindungsgemäßen Anbindung mit einem externen Server 4 umfasst. Das Kamera-Modul kann zweigeteilt sein, wobei ein Teil des Kamera-Moduls außerhalb des Kühl- und/oder Gefriergeräts anordenbar ist und ein Teil des Kamera-Moduls innerhalb des Kühl- und/oder Gefriergeräts anordenbar ist. Der innen angeordnete Teil kann hierbei eine Kamera aufweisen, die zum Aufnehmen bzw. Fotografieren und/oder Filmen des Innenraums eingerichtet ist, während der außen angeordnete Teil mit einer von dem Kühl- und/oder Gefriergerät getrennten Stromversorgung koppelbar ist. Das Kamera-Modul bzw. Hardware-Modul kann somit kombiniert mit dem Kommunikationsmodul ausgebildet sein, wodurch die Energieversorgung des im Kühl- und/oder Gefriergerät angeordneten Hardware-Moduls vereinfacht ist.

Das Kühl- und/oder Gefriergerät kann auch besonders einfach mit neuen Funktionalitäten individuell erweitert werden, die erst nach Herstellung des Kühl- und/oder Gefriergeräts verfügbar geworden sind. Hierzu müssen lediglich entsprechende Hardware-Module mit dem bereits vorhandenen Kommunikationsmodul gekoppelt werden, ohne das hierfür das komplette Kühl- und/oder Gefriergerät ausgewechselt werden muss. Alternativ oder zusätzlich können entsprechende Funktionalitäten über das Kommunikationsmodul vom Server bezogen und genutzt werden. Das erfindungsgemäße Kühl- und/oder Gefriergerät ermöglicht es dem Nutzer ferner, selbst zusätzliche Funktionalitäten zu erschaffen, indem er Programme oder Hardware herstellt, die über die Schnittstelle des Kommunikationsmoduls mit dem Kühl- und/oder Gefriergerät betrieben werden können.

Es ist denkbar, dass entsprechende vom Nutzer geschaffene Funktionalitäten bzw. Hardware oder Programme über das Kommunikationsmodul an den Server übertragen bzw. kommuniziert werden und dort beispielsweise den Nutzern anderer erfindungsgemäßer Kühl- und/oder Gefriergeräte mitgeteilt bzw. zur Verfügung gestellt und/oder verkauft werden.

Beispielsweise ist es denkbar, dass der Nutzer mittels des erfindungsgemäßen Kühl- und/oder Gefriergeräts den Inhalt des Kühl- und/oder Gefriergeräts bzw. Ist-Zustände und Soll-Zustände des Inhalts des Kühl- und/oder Gefriergeräts an auf den Server zugreifende Systeme kommuniziert, und hierdurch ein zumindest teilweise automatisiertes Lagermanagement des Kühl- und/oder Gefriergeräts eingeführt wird. Hierbei können automatische Einkaufslisten erstellt werden und/oder Dienstleister auf die Daten des Kühl- und/oder Gefriergeräts zugreifen und je nach Wunsch des Nutzers automatisierte Bestell- bzw. Liefervorgänge zum Befüllen des Kühl- und/oder Gefriergeräts mit benötigten Artikeln durchführen.

Die Hardware-Module 3 können an oder im Kühl- und/oder Gefriergerät 1 angeordnet sein und beispielsweise eine eigene Stromversorgung umfassen, welche unabhängig von der Stromversorgung des Kühl- und/oder Gefriergeräts 1 ist. Die Hardware-Module 3 können beispielsweise über eine Bluetooth-Verbindung mit dem Kommunikationsmodul 2 und/oder miteinander kommunizieren. Die von den Hardware-Modulen 3 erfassten Daten können über das Kommunikationsmodul 2 an den Server 4, bzw. an einen Cloud-Dienst übermittelt werden, wo beispielsweise Bild- und/oder Sprachanalysen oder sonstige Analysen der erfassten Daten durchgeführt werden können.

Die erfassten oder damit in Bezug stehende Daten können von dem Kommunikationsmodul 2 und/oder von dem Server 4 an ein beispielsweise tragbares Wiedergabegerät wie zum Beispiel einen Tablet-Computer oder ein Smartphone 5 übermittelt werden, wo dem Benutzer eine Auswertung der gesammelten Daten angezeigt werden kann. Beispielsweise kann ihm eine Einkaufsliste angezeigt werden, die aus den erfindungsgemäß erfassbaren Daten sowie ggf. seinen Einkaufswünschen erstellt wird. Es wird dem Benutzer angezeigt, dass bzw. ob und welche Gegenstände bzw. Produkte, die zum Beispiel in einer Mindestmenge innerhalb des Kühl- und/oder Gefriergeräts 1 vorgesehen sein sollen, fehlen und daher neu eingelagert bzw. eingekauft werden müssen. Über ein Mikrofon-Modul 3 und/oder ein Lautsprecher-Modul 3 kann ein Benutzer ferner per Sprachinformationen mit dem Kommunikationsmodul 2 bzw. über das Kommunikationsmodul 2 mit dem Server 4 übertragen und beispielsweise Informationen zum Betrieb und/oder zum Inhalt des Kühl- und/oder Gefriergeräts 1 übermitteln.

Mit der erfindungsgemäßen Vorrichtung sind folgende Möglichkeiten gegeben:
Der Kunde oder ein Nutzer des Kühl- und/oder Gefriergeräts 1 kann eine Einkaufsliste mittels Spracheingabe über ein Bluetooth-Mikrofon 3 befüllen bzw. erstellen. Über einen Cloud-Dienst der über die Serververbindung nutzbar ist erkennt eine Sprachanalyse das vom Nutzer genannte Produkt bzw. den genannten Gegenstand und gleicht in der aktuellen Einkaufsliste ab, ob dieses Produkt bereits vorhanden ist. Es erfolgt eine Sprachrückmeldung an den Kunden über einen Bluetooth-Lautsprecher.

Der Inhalt des Kühl- und/oder Gefriergeräts 1 wird über Kameras erfasst, die die Daten per Bluetooth an das Kommunikationsmodul 2 übertragen. Dieses übermittelt die Bilddaten an einen Cloud-Dienst zur Bilderkennung. Hier werden die Produkte erkannt und klassifiziert. Die erkannten Produkte werden dem Kunden in einer Inventarliste auf einer mobilen Anwendung wie beispielsweise dem Smartphone 5 angezeigt.

Ein biochemischer Sensor zu Messung von Mikroorganismen im BioFresh-Fach eines Kühl- und/oder Gefriergeräts 1 misst eine erhöhte bakterielle Belastung oder einen erhöhten C02-Wert. Auf einer App wird dem Kunden bzw. dem Nutzer signalisiert, dass sein Gemüse bald verdirbt. Gleichzeitig wird im Einkaufslisten-Management das entsprechende Gemüse aufgenommen. Außerdem gibt ein Bluetooth Lautsprecher in der Küche des Kunden beim nächsten Öffnen des Kühl- und/oder Gefriergeräts 1 eine Sprachnachricht aus, dass das Gemüse im BioFresh-Fach verdirbt.

## Patentansprüche

1. Kühl- und/oder Gefriergerät (1) mit wenigstens einem BioFresh-Fach, wenigstens einem Kommunikationsmodul (2) und wenigstens einem Hardware-Modul (3), wobei das Kommunikationsmodul (2) zur Verbindung des Hardware-Moduls (3) mit einem insbesondere externen Server (4) ausgebildet ist, **dadurch gekennzeichnet, dass** es sich bei dem Hardware-Modul (3) um einen biochemischen Sensor handelt, der dazu ausgelegt ist, eine erhöhte bakterielle Belastung und/oder einen erhöhten C02-Wert innerhalb des BioFreshFachs zu messen.

2. Kühl- und/oder Gefriergerät (1) nach Anspruch 1, **dadurch gekennzeichnet, dass** ferner wenigstens ein optisches und/oder ein akustisches Hardware-Modul (3) vorgesehen sind, wobei es sich bei dem optischen Modul um ein Kamera-Modul und bei dem akustischen Modul um ein Mikrofon-Modul und/oder ein Lautsprecher-Modul handelt.

3. Kühl- und/oder Gefriergerät (1) nach Anspruch 1 oder 2, **dadurch gekennzeichnet, dass** das Kommunikationsmodul (2) und/oder das wenigstens eine Hardware-Modul (3) eine vom Kühl- und/oder Gefriergerät (1) unabhängige Stromversorgung aufweist.

4. Kühl- und/oder Gefriergerät (1) nach Anspruch 1, 2 oder 3, **dadurch gekennzeichnet, dass** das wenigstens eine Hardware-Modul (3) wenigstens eine Einrichtung zum Befestigen, insbesondere zum Anklippen, Verrasten oder Aufhängen an Komponenten und/oder zum Abstellen auf Komponenten des Kühl- und/oder Gefriergeräts (1) umfasst.

5. Kühl- und/oder Gefriergerät (1) nach Anspruch 4, **dadurch gekennzeichnet, dass** die Komponenten des Kühl- und/oder Gefriergeräts (1) ein Ablagefach; wenigstens eine Glasablage, wenigstens einen Auszug und/oder wenigstens eine Wandung umfassen.

6. Kühl- und/oder Gefriergerät (1) nach einem der vorhergehenden Ansprüche, **dadurch gekennzeichnet, dass** das wenigstens eine Hardware-Modul (3) über eine Funkverbindung, insbesondere über eine Bluetooth-Verbindung, mit dem Kommunikationsmodul (2) kommuniziert.

7. Kühl- und/oder Gefriergerät (1) nach einem der vorhergehenden Ansprüche, **dadurch gekennzeichnet, dass** das Kommunikationsmodul (2) und/oder das Hardware-Modul (3) nachrüstbare Module sind.

8. Kühl- und/oder Gefriergerät (1) nach einem der vorhergehenden Ansprüche, **dadurch gekennzeichnet, dass** das Hardware-Modul (3) über Mittel verfügt, mittels derer es über WLAN unmittelbar oder mittelbar mit dem Internet verbindbar ist.

## Claims

1. Refrigeration and/or freezing device (1) having at least one Biofresh compartment, at least one communication module (2) and at least one hardware module (3), wherein the communication module (2) is designed for connection of the hardware module (3) to a server (4), which in particular is external, **characterised in that** the hardware module (3) is a biochemical sensor, which is configured to measure an increased bacterial load and/or an increased CO₂ value inside the Biofresh compartment.

2. Refrigeration and/or freezing device (1) according to claim 1, **characterised in that** at least one optical and/or one acoustic hardware module (3) are also provided, wherein the optical module is a camera module and the acoustic module is a microphone module and/or a loudspeaker module.

3. Refrigeration and/or freezing device (1) according to claim 1 or 2, **characterised in that** the communication module (2) and/or the at least one hardware module (3) comprises a power supply that is independent of the refrigeration and/or freezing device (1).

4. Refrigeration and/or freezing device (1) according to claim 1, 2 or 3, **characterised in that** the at least one hardware module (3) comprises at least one arrangement for fastening to components, in particular for clipping or latching onto or hanging from components, and/or for placement on components of the refrigeration and/or freezing device (1).

5. Refrigeration and/or freezing device (1) according to claim 4, **characterised in that** the components of the refrigeration and/or freezing device (1) comprise a storage compartment, at least one glass shelf, at least one pull-out and/or at least one wall.

6. Refrigeration and/or freezing device (1) according to one of the preceding claims, **characterised in that** the at least one hardware module (3) communicates with the communication module (2) via a radio connection, in particular via a Bluetooth connection.

7. Refrigeration and/or freezing device (1) according to one of the preceding claims, **characterised in that** the communication module (2) and/or the hardware module (3) are retrofittable modules.

8. Refrigeration and/or freezing device (1) according to one of the preceding claims, **characterised in that** the hardware module (3) has means by which it is connectable directly or indirectly to the Internet via WLAN.

## Revendications

1. Appareil de réfrigération et/ou de congélation (1) comprenant au moins un compartiment BioFresh, au moins un module de communication (2) et au moins un module matériel (3), le module de communication (2) étant conçu pour la liaison du module matériel (3) avec un serveur (4) en particulier externe, **caractérisé en ce que** le module matériel (3) est un capteur biochimique, qui est conçu pour mesurer une charge bactérienne élevée et/ou une valeur de CO2 élevée à l'intérieur du compartiment BioFresh.

2. Appareil de réfrigération et/ou de congélation (1) selon la revendication 1, **caractérisé en ce qu'**au moins un module matériel (3) optique et/ou acoustique est en outre prévu, le module optique étant un module de caméra et le module acoustique étant un module de microphone et/ou un module de haut-parleur.

3. Appareil de réfrigération et/ou de congélation (1) selon la revendication 1 ou 2, **caractérisé en ce que** le module de communication (2) et/ou l'au moins un module matériel (3) comporte une alimentation électrique indépendante de l'appareil de réfrigération et/ou de congélation (1).

4. Appareil de réfrigération et/ou de congélation (1) selon la revendication 1, 2 ou 3, **caractérisé en ce que** l'au moins un module matériel (3) comprend au moins un dispositif pour fixer, en particulier pour clipser, enclencher ou suspendre sur des composants et/ou pour poser sur des composants de l'appareil de réfrigération et/ou de congélation (1).

5. Appareil de réfrigération et/ou de congélation (1) selon la revendication 4, **caractérisé en ce que** les composants de l'appareil de réfrigération et/ou de congélation (1) comprennent un compartiment de rangement, au moins une tablette en verre, au moins un tiroir et/ou au moins une paroi.

6. Appareil de réfrigération et/ou de congélation (1) selon l'une des revendications précédentes, **caractérisé en ce que** l'au moins un module matériel (3) communique avec le module de communication (2) par le biais d'une liaison radioélectrique, en particulier par le biais d'une liaison Bluetooth.

7. Appareil de réfrigération et/ou de congélation (1) selon l'une des revendications précédentes, **caractérisé en ce que** le module de communication (2) et/ou le module matériel (3) sont des modules pouvant être installés ultérieurement.

8. Appareil de réfrigération et/ou de congélation (1) selon l'une des revendications précédentes, **caractérisé en ce que** le module matériel (3) dispose de moyens, au moyen desquels il peut être relié directement ou indirectement à Internet par WLAN.
